# NEUE EUROPÄISCHE PATENTSCHRIFT

(11) **EP 0 843 985 B2**
(45) Veröffentlichungstag und Bekanntmachung des Hinweises auf die Entscheidung über den Einspruch: **15.06.2005**
(45) Hinweis auf die Patenterteilung: 30.01.2002
(21) Anmeldenummer: 98103338.4
(22) Anmeldetag: 26.02.1998
(51) Int. Cl.: A47L 15/42

(54) **Geschirrspüler**
Dishwasher
Lave vaisselle

(43) Veröffentlichungstag der Anmeldung: 27.05.1998
(73) Patentinhaber: Electrolux AG, 8048 Zürich (CH)
(72) Erfinder: Voegl, Werner, 8867 Niederurnen (CH); Zangerle, Oswald, 8772 Nidfurn (CH)
(74) Vertreter: Troesch Scheidegger Werner AG

(56) Entgegenhaltungen:
- DE-A- 4 013 771
- DE-C- 3 707 977
- DE-C- 4 443 920
- DE-U- 7 029 252
- DE-U- 8 908 722

## Beschreibung

Die vorliegende Erfindung betrifft einen Gescnirrspüler nach dem Oberbegriff von Anspruch 1.

Geschirrspüler weisen üblicherweise eine Fronttür auf, welche an einem untengelegenen, horizontalen Scharnier schwenkgelagert ist.

Insbesondere bei für den Einbau vorgesehenen Geschirrspülem wird dabei der Türrahmen mindestens oben, also auf der dem Türschamier entgegengelegenen Seite, von einem abschliessenden Blechteil gebildet, welcher Teil gegen den Geschirrspülerkasten hin einen mehr oder minder hochgebogenen bis rückgebogenen Teil mit freiliegender Kante aufweist.

Beim Einbau eines solchen Geschirrspülers wird jeweils fallweise die unterschiedlich hohe Lücke zwischen Abdeckung und dem erwähnten hochgebogenen Blechteil improvisiert geschlossen, wie durch Einlegen von Scheumstoffstreifen oder dergleichen. Weil weiter die Abdeckung, worunter der Geschirrspüler eingebaut wird, üblicherweise den Geschirrspüler-Türrahmen mindestens um das Mass der Geschirrspüler-Türe Überragt und des öttem nach erfolgtem Geschirrspülvorgang, vorerst ohne das gewaschene Geschirr aus dem Spüler zu entfemen, die Türe entriegelt und leicht geöffnet wird, bewirkt der ausströmende heisse Dampf an der überkragenden Abdeckung je nach deron Material, eine raschere oder langsamere Materialbeeinträchtigung, wie beisplelsweise Schimmelbildung, Fäulnisbildung oder mindestens Farbbeeinträchtigung.

Im weiteren ergibt sich aufgrund der rückgebogenen Kante eine ausgesprochene Verletzungsgefahr für Personen, welche den Einbau bewerkstelligen.

Um insbesondere die Nachteile der Dampfkontamination an der überkragenden Abdeckung zu vermeiden, ist es bekannt, jewells auf den hochgebogenen Blechteil ein separates Abdeckblech separat aufzuschrauben.

Dies bedingt jedoch die Bereitstellung eines weiteren vorgefertigten Blechteils, welches insbesondere aufgrund von Einbautoleranzen jeweils nicht ideal dichtet, auch wann es am Anbauort noch zurechtgebogen wird. In der Praxis wird dadurch eine zufriedenstellende, spaltfreie Abdichtung nicht erreicht. Zudem ergibt sich aufgrund nicht kontrollierbarer Schwingungen des Zusatzbleches eine massgeblicne Erhöhung der Geräuschbildung: Das Blech überträgt Schwingungen an die Abdichtung etc., einem System mit nicht beherrschten Resonanzen.

Es ist Aufgabe der vorliegenden Erfindung, diese Nachteile zu beheben. Zu diesem Zweck zeichnet sich der erfindungsgemässe Geschirrspüler dadurch aus, dass eine Dichtungsleiste auf dem hochgebogenen Tell angebracht ist, welche einen über die des Fläche Türrahmens um mindestens einen wesentlichen Anteil der Dickenausdehnung der Tür nach aussen vorragenden elastisch biegbaren Dichtungslappen aufweist.

in einer bevorzugten Ausführungsform weist der Dichtungslappen Löcher oder Ausformungen auf, um gegebenenfalls an der Unterseite der Abdeckung mittels Befestigungsorganen verankert werden zu können.

Um weiter, je nach Abdeckung, Vermassung etc. ein und dieselbe Dichtungsleiste auch an verschiedenen Geschirrspülern einsetzen zu können, wird vorgeschlagen, dass bevorzugterweise der Dichtungslappen mindestens eine sich längs erstreckende Soll-Bruch- oder Soll-Reissstelle aufweist, womit ihre gegen die Türrahmenfläche hin vorkragende Länge fallweise angepasst werden kann.

Um im weiteren eine noch bessere Abdichtung gegenüber der Abdeckung zu gewährleisten, wird in einer Ausführungsvariante vorgeschlagen, dass, bezüglich des Dlchtungslappens gegen den Geschirrspürkasten rückversetzt, mindestens ein weiterer aufragender Dichtungslappen vorgesehen ist, bevorzugterweise wiederum mit einer Soll-Bruch- oder Soll-Reissstelle.

Die Dichtungsleiste ist weiter bevorzugterweise auf die Kante des Teils, vorzugsweise selbsthalternd oder ggf. auch verleimt, aufgesteckt.

Im weiteren ist bevorzugterweise die Dichtungsleiste am Geschirrspüler einteilig aus gummielastischem Material oder aus einem Hartkunststoff gelertigt, und die Biegeelastizität des Dichtungslappens wird insbesondere in letzterwähntem Falle durch mindestens eine Schamierstelle erhöht.

Der Geschirrspüler erwähnter Art mit einer Abdeckung zeichnet sich dadurch aus, dass sich der elastische Dichtungslappen an die Unterseite der Abdekkung anschmiegt. In einer Ausführungsvariante ist dabei der Dichtungslappen an der Unterseite der Abdekkung verankert.

Die Erfindung wird anschliessend beispielsweise anhand einer Figur erläutert.

Die Figur zeigt in teilweiser Längsschnittdarstellung die Öffnungspartie eines erfindungsgemässen, unter eine Abdeckung eingebauten Geschirrspülers.

Der Geschirrspüler umfasst eine Geschirrspüler-Türe 1, welche (nicht dargestellt) unten bezüglich eines Geschirrspüler-Kastens 3 um ein horizontales Scharnier schwenkbeweglich gelagert ist. Geschirrspülerkasten-seitig ist ein Türrahmen 5 vorgesehen, aus Blech gefertigt, wobei das den Türranmen 5 bildende Blech insbesondere auf der dem (nicht dargestellten) Scharnier abgewandten Seite gegen den Geschirrspülkasten 3 hin mit einer Partie 7 nach innen rückgebogen ist. Üblicherwaise wird die rückgebogene Partie 7, die Rahmenpartie 5 und die obere Innenwand des Geschirrspülkastens 3 wie dargestellt durch ein einziges, entsprechend geformtes Blech gebildet. An der rückgebogenen Partie 7 mit Kante 8 ist nun erfindungsgemäss eine Dichtungsleiste 9 vorgesehen, bevorzugterweise über der Kante aufgesteckt. In der Figur ist die Leiste 9' für eine Partie 7' gestrichelt dargestellt, wenn letztere nur hochgebogen ist, z.B. senkrecht aufsteht. Dabei kann die Dichtleisten-Partie parallel zur Abdekkung 19 nach hinten ragend trotzdem vorgesehen sein, die Leiste nimmt dann die Form eines asymmetrischen oder symmetrischen T an, der Mittenschenkel ist angesteckt, wie im Ausschnitt A dargestellt.

Sie weist einen Dichtungslappen 11 auf, welcher sich von der Partie 7 aus über die strichpunktiert bei E angedeutete Fläche des Türrahmens hinaus erstreckt. Bevorzugterweise erstreckt sich der Dichtungslappen 11 mindestens um einen wesentlichen Anteil D der Dickenausdehnung der Geschirrspülertüre 1 über die Ebene E hinaus. Die Dichtungsleiste 9 wird vorzugsweise einteilig aus gummielastischem Material gefertigt oder aus einem Hartkunststoff, und insbesondere in letzterwähntem Fall wird die Dichtungselastizität des Lappens 11 durch eine oder mehrere Scharnierpartie(n) 13 an der Leiste sichergestellt. Um im weiteren ein höchst einfaches Ablängen des Dichtungslappens 11 auf das erwünschte Mass zu ermöglichen, sind bevorzugterweise eine oder mehrere Soll-Bruch- oder Soll-Reissstellen 15 am Dichtungslappen 11 vorgesehen. Am rückgebogenen Teil 7 kann die erfindungsgemäss vorgesehene Dichtungsleiste lediglich im Rahmen ihrer Elastizität selbsthaltend aufgesteckt sein oder kann, wie schematisch bei 17 dargestellt, daran verankert sein, wie mittels Bolzen, Verriegelungspartien oder Verklebung.

Gestrichelt ist bei 11 die Position des Dichtungslappens 11 dargestellt, bei noch nicht eingebautem Geschirrspüler.

Bei eingebautem Geschirrspüler, d.h. einem Geschirrspüler mit einer Abdeckung 19, legt sich der Dichtungslappen 11 optimal dichtend an die Unterseite der Abdeckung 19, so dass, wie mit F schematisiert, aus dem leicht geöffneten Geschirrspülerkasten austretender heisser Dampf von der Unterseite der Abdeckung 11 abgehalten wird. Wie bei 11 b dargestellt, kann dabei insbesondere aufgrund der vorgesehenen Soll-Bruchoder Soll-Reissstellen fallweise bemessen werden, wieviel der Abdeckungs-Unterseite mittels des Dichtungslappens 11 zu schützen ist.

Wie weiter ersichtlich, schützt die Dichtungsleiste die Kante 8 des rückgebogenen Teils 7, wodurch insbesondere die Verletzungsgefahr beim Einbau des Geschirrspülers behoben wird. Die erfindungsgemäss vorgesehene Dichtungsleiste kann dabei unmittelbar beim Einbau aufgesetzt und entsprechend abgelängt werden oder kann am Geschirrspüler ab Werk vorgesehen sein.

Im weiteren ergibt sich aufgrund des erfindungsgemäss vorgesehenen Dichtungslappens 11, welcher sich an die Unterseite der Abdeckung 19 elastisch anschmiegt, eine optimale Geräuschdämpfung, im Unterschied zu einem Abdeckblech, welches durchaus resonanzfähig zwischen Blech 5, 7 und Abdekkungs-Unterseite montiert wird. Falls notwendig, kann der Dichtungslappen, wie bei 21 schematisch dargestellt, an der Unterseite der Abdeckung 19, z.B. mittels Schrauben, verankert werden.

Um eine noch weitere Abdichtungswirkung bezüglich austretendem heissen Dampf und eine noch weitere Geräuschdämpfung zu erzielen, kann in einer bevorzugten Ausführungsform, bezüglich dem beschriebenen Dichtungslappen 11 gegen den Geschirrspülerkasten 3 hin rückversetzt, an der erfindungsgemässen Dichtungsleiste ein weiterer Dichtungslappen 23, ggf. mit Scharnierstelle und/oder Soll-Bruch- bzw. Soll-Reissstelle, vorgesehen sein.

## Patentansprüche

1. Geschirrspüler mit einem den Türrahmen (5) für eine bezüglich eines untengelegenen, horizontalen Scharniers schwenkgelagerte Tür (1) oben abschliessenden Blechteil (7), welches Teil (7) bezüglich des Geschirrspülers nach aussen hochragt oder diesbezüglich in Richtung zum Geschirrspüler-Kasten (3) hin nach innen zurückgebogen ist und eine Kante hat, **dadurch gekennzeichnet, dass** eine Dichtungsleiste (9) auf dem Teil (7) angebracht ist, welche einen über die Fläche (E) des Rahmens (5) um mindestens einen wesentlichen Anteil (D) der Dickenausdehnung der Tür (1) nach aussen vorragenden, elastisch biegbaren Dichtungslappen (11) aufweist.

2. Geschirrspüler nach Anspruch 1, **dadurch gekennzeichnet, dass** der Dichtungslappen (11) Löcher oder Ausformungen (21) für Befestigungsorgane aufweist.

3. Geschirrspüler nach einem der Ansprüche 1 oder 2, **dadurch gekennzeichnet, dass** der Dichtungslappen (11) mindestens eine sich längs erstreckende Soll-Bruch- oder Soll-Reissstelle (15) aufweist.

4. Geschirrspüler nach einem der Ansprüche 1 bis 3, **dadurch gekennzeichnet, dass**, bezüglich des Dichtlappens (11) gegen den Geschirrspüler-Kasten (3) rückversetzt, mindestens ein weiterer aufragender Dichtlappen (23), vorzugsweise ebenfalls mit Soll-Bruchstelle bzw. Soll-Reissstelle, an der Dichtungsleiste vorgesehen ist.

5. Geschirrspüler nach einem der Ansprüche 1 bis 4, **dadurch gekennzeichnet, dass** die Dichtungsleiste (19) auf die Kante des Teils vorzugsweise selbsthaltend aufgesteckt ist.

6. Geschirrspüler nach einem der Ansprüche 1 bis 5, **dadurch gekennzeichnet, dass** die Dichtungsleiste (9) einteilig aus gummielastischem Material oder aus einem Hartkunststoff ausgebildet ist und in letzterem Fall die Biegeelastizität des Dichtungslappens durch mindestens eine Scharnierstelle (13) mitgegeben ist.

7. Geschirrspüler nach einem der Ansprüche 1 bis 6 mit einer Abdeckung (19), **dadurch gekennzeichnet, dass** sich der elastische Dichtungslappen (11) an die Unterseite der Abdeckung anschmiegt.

8. Eingebauter Geschirrspüler nach Anspruch 7, **dadurch gekennzeichnet, dass** der Dichtungslappen (11) an der Unterseite der Abdeckung verankert (15) ist.

## Claims

1. Dish washer including a sheet metal part (7) which closes upwards the door frame (5) for a door (1) joined pivoting at the level of a horizontal hinge placed below, which part (7) projects outwardly with respect to the dish washer or is folded behind towards the inside with respect to this dish washer in the direction of the body (3) of the dish washer and has an edge, **characterized in that** a sealing lining (9) is mounted on the part (7), said lining having a sealing tongue (11) able to bend elastically and projecting at least an important amount (D) of the thick elongation of the door (1) outwardly beyond the surface (E) of the frame (5).

2. Dish washer according to claim 1, **characterised in that** the sealing tongue (11) has holes or formations (21) for fixing members.

3. Dish washer according to claim 1 or 2, **characterised in that** the sealing tongue (11) has at least one start of rupture or tear zone (15) extending longitudinally.

4. Dish washer according to one of claims 1 to 3, **characterised in that** provided on the sealing lining is at least one other sealing tongue (23) offset at the rear towards the body (3) with respectto the sealing tongue (11) of the dish washer and which is preferably also provided with a start of tear or start of rupture zone.

5. Dish washer according to one of claims 1 to 4, **characterised in that** the sealing lining (19) is nested on the edge of the part and preferably with self-hooking.

6. Dish washeraccording to one of claims 1 to 5, **characterised in that** the sealing lining (9) is made up of a single piece of a material possessing the elasticity of rubber or made of a hard plastic material and in this latter case the flectional elasticity of the sealing tongue is provided by at least one hinge-forming zone (13).

7. Dish washer according to one of claims 1 to 6 and fitted with a cover (19), **characterised in that** the elastic sealing tongue (11) is applied against the lower face of the cover.

8. Built-in dish washer according to claim 7, **characterised in that** the sealing tongue (11) is anchored (at 15) to the lower face of the cover.

## Revendications

1. Lave-vaisselle comportant une pièce en tôle (7) qui ferme en haut le châssis de porte (5) prévu pour une porte (1) montée pivotante sur une charnière horizontale placée en bas, laquelle pièce (7) dépasse vers l'extérieur par rapport au lave-vaisselle ou est repliée vers l'intérieur en direction du carter de lave-vaisselle (3) et présente un bord, **caractérisé en ce qu'**il est prévu sur la pièce (7) une bande d'étanchéité (9) qui comporte une patte d'étanchéité (11) flexible grâce à son élasticité et dépassant, au moins une part (D) importante de la détente épaisse de la porte (1) vers l'extérieur, de la surface (E) du châssis (5).

2. Lave-vaisselle selon la revendication 1, **caractérisé en ce que** la patte d'étanchéité (11) présente des trous ou des creux (21) pour des organes de fixation.

3. Lave-vaisselle selon la revendication 1 ou 2, **caractérisé en ce que** la patte d'étanchéité (11) présente au moins un point de rupture ou d'arrachement (15) qui s'étend longitudinalement.

4. Lave-vaisselle selon l'une des revendications 1 à 3, **caractérisé en ce qu'**il est prévu sur la bande d'étanchéité, en retrait par rapport à la patte d'étanchéité (11) en direction du carter de lave-vaisselle (3), au moins une autre patte d'étanchéité saillante (23) qui présente elle aussi, de préférence, un point de rupture ou d'arrachement.

5. Lave-vaisselle selon l'une des revendications 1 à 4, **caractérisé en ce que** la bande d'étanchéité (19) est emboîtée sur le bord de la pièce, de préférence pour tenir toute seule.

6. Lave-vaisselle selon l'une des revendications 1 à 5, **caractérisé en ce que** la bande d'étanchéité (9) est en en une seule pièce, en matériau caoutchouteux ou en matière plastique dure, et dans ce dernier cas, la souplesse élastique de la patte d'étanchéité est définie par au moins un point d'articulation à charnière (13).

7. Lave-vaisselle selon l'une des revendications 1 à 6 avec un recouvrement (19), **caractérisé en ce que** la patte élastique (11) épouse la forme du côté inférieur du recouvrement.

8. Lave-vaisselle encastré selon la revendication 7, **caractérisé en ce que** la patte d'étanchéité (11) est ancrée (15) au côté inférieur du recouvrement.
